# DEMANDE DE BREVET EUROPEEN

(11) **EP 0 961 182 A1**
(43) Date de publication de la demande: **01.12.1999**
(21) Numéro de dépôt: 99401276.3
(22) Date de dépôt: 27.05.1999
(51) Int. Cl.: G04B 19/26

(54) **Montre indicatrice de marée**

(30) Priorité: 28.05.1998 FR 9806754
(71) Demandeur: D'Estais, Mathias, 94300 Vincennes (FR); Capital Innovation, 93406 St Ouen (FR); D'Estais, Elie, 75014 Paris (FR); D'Estais, Marie-Jacqueline, 75014 Paris (FR); De Foucault, Henri, 75016 Paris (FR)
(72) Inventeur: D'Estais, Mathias, 94300 Vincennes (FR)
(74) Mandataire: Breese, Pierre

(57) **Abrégé**

Montre indicatrice de marée du type comportant un organe mobile (3) présentant une courbe sensiblement elliptique, entraînée par un mécanisme d'horlogerie et un cadran (7) comportant des indications horaires, et dont l'organe mobile (3) est entraîné par le pignon d'entraînement de la couronne indicatrice de date.

## Description

La présente invention concerne le domaine du calcul des marées.

Il est bien connu que la mer subit, sur la plupart des côtes, deux cycles de marées sur une période d'un peu plus d'un jour, en moyenne sur une période d'environ 24 heures et 50 minutes.

Il est utile de pouvoir déterminer rapidement la hauteur de marée à un moment donné, ou encore de déterminer à quel moment la marée va atteindre une hauteur minimale.

Pour cela, il existe divers outils, notamment des tables éditées par les services hydrographiques, tel le SHOM en France, des règles présentant des moyens d'évaluation graphiques, des ouvrages périodiquement mis à jour, tel « l'almanach du marin breton ». Ces outils nécessitent une certaine maîtrise pour permettre d'estimer de façon sûre la hauteur de marée à une heure donnée.

On a également proposé dans l'état de la technique, pour des utilisateurs occasionnels, des montres comportant un indicateur de marée.

Le brevet français FR2666664 décrit par exemple un dispositif permettant à l'aide d'un mouvement horloger classique analogique, comportant un cadran ainsi que des aiguilles des heures, minutes, secondes, d'indiquer les hauteurs des marées et les coefficients des marées. Il est constitué d'un jeu d'engrenages dont les rapports mécaniques permettent la rotation de l'aiguille des marées sur le cadran additionnel excentré, et de l'aiguille des coefficients sur le cadran additionnel excentre.

Le brevet français FR2662826 décrit également une montre comprenant un organe indicateur de la marée constitue par une grille de marée comprenant une courbe de marée semi-diurne avec des repères se déplaçant à une vitesse angulaire constante, fonction de la période moyenne (sur une année) de la marée, concentriquement à une grille de lecture comprenant un repère de lecture déterminant par son point d'intersection avec la courbe de marée, le niveau de la marée correspondant à l'heure indiquée par l'aiguillage de la montre.

Un autre brevet français FR2645977 décrit une montre qui comporte un cadran muni d'une graduation horaire coopérant avec des aiguilles destinées à être entraînées par l'aiguillage d'un mouvement sur lequel le module peut être fixe. Ce cadran comporte en outre une graduation circulaire de vingt-quatre heures coopérant simultanément, d'une part avec une aiguille entraînée en rotation par un mécanisme du module à raison d'un tour par vingt-quatre heures et, d'autre part avec un disque des marées entraîné en rotation par le mécanisme du module à raison d'un tour par lunaison.

Ces différentes montres combinent dans un même boîtier deux mécanismes relativement indépendant, l'un pour l'entraînement des aiguilles des heures et minutes, l'autre pour l'entraînement de l'indicateur de marée. Comme les deux cycles présentent des périodicités qui n'ont pas de dénominateur commun simple, il est nécessaire de multiplier les composants, ce qui alourdit le coût de fabrication et la complexité de ces montres de l'art antérieur.

On connaît également le brevet suisse CH668884 décrivant une montre indicatrice de marée comportant un organe indicateur de marée présentant une courbe de marée semi-diurne entraîné à une vitesse angulaire constante déterminée par la période moyenne sur une année de la marée.

Une telle montre nécessite un moteur d'horlogerie spécifique dont les rapports d'engrenage sont spécifiques à la période moyenne de la marée en un lieu donné, ce qui implique une fabrication de mécanismes non standards pour remplir la fonction de calcul de la hauteur de marée.

Le brevet suisse CH680694, ainsi que les brevets EP629932, CH684454 ou GB2050656 décrivent également des mécanismes similaires, impliquant la conception et la fabrication d'un moteur spécifique déterminé par la période de la marée.

Le but de l'invention est de remédier à ces inconvénients en proposant une adaptation de moteurs d'horlogerie standard, permettant d'ajouter une fonction d'indications de marée sans modification du coeur d'un moteur standard. A cet effet, l'invention concerne dans son acception la plus générale une montre indicatrice de marée du type comportant un organe mobile présentant une courbe présentant un ou plusieurs lobes, entraînée par un mécanisme d'horlogerie et un cadran fixe comportant des indications horaires, caractérisée en ce que l'organe mobile est entraîné par le pignon d'entraînement de la couronne indicatrice de date.

Selon un mode de réalisation particulier la couronne comporte 31 dents.

Avantageusement, l'organe mobile est concentrique avec un cadran fixe comportant des repères horaires pour la détermination de la situation de la marée à une heure déterminée.

Selon une première variante, le cadran fixe s'étend sur environ 360° et présente 12 divisions horaires, et en ce que l'organe mobile présente une courbe unilobée sensiblement sinusoïdale dont le rayon R varie angulairement comme suit :$\text{R=R'+k.sinθ/2}$ Où :
R' désigne le rayon minimal, pour une position angulaire de 0 ou de la valeur maximale d'environ 360°
θ désigne la position angulaire à partir d'une valeur initiale.

Selon cette variante, l'organe mobile est entraîné par un pignon modifié pour présenter 2 fois plus de dents engrainantes que pour l'entraînement d'un disque dateur.

Selon une deuxième variante, le cadran fixe s'étend sur environ 348° et présente 24 divisions horaires, et en ce que l'organe mobile présente une courbe bilobée sensiblement sinusoïdale dont le rayon R varie angulairement comme suit :$\text{R=R'+|k.sinθ|}$ Où :
R' désigne le rayon minimal, pour une position angulaire de 0 ou de la valeur maximale d'environ 360°
θ désigne la position angulaire à partir d'une valeur initiale.

Avantageusement du point de vue de la simplicité technique, l'organe mobile présente 31 dents pour l'entraînement par le pignon d'entraînement du dateur.

Avantageusement, du point de vue de la précision, la montre indicatrice de marée selon l'une ce ces variantes comporte un organe mobile qui présente 29 dents pour l'entraînement par le pignon d'entraînement du dateur.

Selon une troisième variante, l'organe mobile présente 49 dents pour l'entraînement du pignon dateur, le cadran fixe s'étend sur environ 232° et présente 24 divisions horaires, et en ce que l'organe mobile présente une courbe trilobée sensiblement sinusoïdale dont le rayon R varie angulairement comme suit :$\text{R=R'+|k.sin3θ/2|}$ Où :
R' désigne le rayon minimal, pour une position angulaire de 0 ou de la valeur maximale d'environ 360°
θ désigne la position angulaire à partir d'une valeur initiale.

Selon une quatrième variante, l'organe mobile présente 59 dents pour l'entraînement par le pignon dateur.

Montre indicatrice de marée caractérisée en ce que le cadran fixe s'étende sur environ 174° et présente 24 divisions horaires, et en ce que l'organe mobile présente une courbe quadrilobée sensiblement sinusoïdale dont le rayon R varie angulairement comme suit :$\text{R=R'+|k.sin2θ|}$ Où :
R' désigne le rayon minimal, pour une position angulaire de 0 ou de la valeur maximale d'environ 360°
θ désigne la position angulaire à partir d'une valeur initiale.

L'invention sera mieux comprise à la lecture de la description qui suit, se référant aux dessins annexés où :
La figure 1 représente une vue de face d'une montre selon la première variante ;
La figure 2 représente une vue de face d'une montre selon la deuxième variante ;
La figure 3 représente une vue de face d'une montre selon la troisième variante ;
La figure 4 représente une vue de face d'une montre selon la quatrième variante.
La figure 1 représente une montre selon une première variante de réalisation de l'invention.

La montre comporte de façon connue un mécanisme d'horlogerie entraînant l'aiguille des minutes (1) et l'aiguille des heures (2).

L'indication de la marée est réalisée par un organe mobile (3) en forme de couronne concentrique avec les axes des aiguilles (1, 2).

Cette couronne (3) présente une courbe sensiblement elliptique (4) séparant deux plages contrastées (5, 6), par exemple des plages de couleurs différentes. La plage (6) en forme de lobe correspond à la hauteur relative de marée.

La courbe (4) est sensiblement sinusoïdale. Son rayon R varie angulairement comme suit :$\text{R=R'+k.sinθ/2}$ Où :
- R': désigne le rayon minimal, pour une position angulaire de 0 ou de la valeur maximale d'environ 360°
- θ: désigne la position angulaire à partir d'une valeur initiale.

Cette couronne (3) est placée en face d'un cadran (7) comportant des repères horaires. Ce cadran est fixe, c'est-à-dire qu'il n'est pas entraîné par un mécanisme d'horlogerie. Optionnellement, il est possible de prévoir un cadran dont l'orientation peut être modifiée manuellement, afin de faire correspondre une heure et une hauteur de marée connue.

La couronne (3) est entraînée par le pignon d'entraînement de la couronne indicatrice de date.

Il peut s'agir du pignon d'un mécanisme d'horlogerie standard, destinée normalement à comporter une couronne de date, dont la couronne de date à été retirée pour être remplacée par la couronne (3) indicatrice de marée. Il peut aussi s'agir d'un mécanisme d'horlogerie standard dont on a conservé la couronne indicatrice de date, et auquel on a ajouté une couronne (3) synchrone avec la couronne indicatrice de date.

Il peut encore s'agir d'un mécanisme d'horlogerie conçu spécifiquement pour une montre conforme à l'invention, comportant un pignon susceptible d'entraîner une couronne associée avec une période d'environ 1 tour par mois.

Pour un modèle à 31 dents bilobé, la dérive hebdomadaire par rapport à la période des marée moyenne est de l'ordre de 20 min. Elle se traduit par une erreur hebdomadaire maximale de l'ordre de 4°, en ce qui concerne la lecture sur le cadran horaire (7).

Cette erreur est parfaitement acceptable pour plusieurs raisons :

Tout d'abord, un tel instrument est destiné à une appréciation de la situation de la marée, plus qu'à un calcul précis au centimètre près.

Par ailleurs, la hauteur de marée est une donnée dont on recherche généralement l'évolution (marée montante, marée descendante, plutôt que la valeur absolue).

Enfin, de nombreux paramètres induisent une imprécision bien supérieure à l'imprécision intrinsèque de l'invention : il s'agit par exemple de la position de la lune sur son orbite, de la houle, des variations locales de l'heure et de la hauteur de la marée, de la géométrie des fonds, et parfois de l'incertitude sur le pied de port de l'embarcation.

Pour cette raison, l'invention permet de répondre de façon économique au problème de réalisation d'une montre intégrant des fonctions de calcul de marée, avec une solution qui est très éloignée de la démarche de l'homme du métier du domaine de l'horlogerie, qui est tenu par des préjugés incontournables sur la priorité à accorder à la précision des indications d'un mécanisme d'horlogerie.

La mise en correspondance initiale de l'heure de marée avec la hauteur de marée peut s'effectuer comme indiqué précédemment par rotation du cadran (7), ou encore par utilisation du bouton de mise à la date, permettant de modifier la position de la couronne mobile (3).

L'utilisation de la montre est la suivante :

On commence par faire correspondre la hauteur de marée avec l'heure, à un moment donné par exemple par les indications maritimes ou tout simplement par observation de l'état de la mer. Pour cela, on met par exemple en concordance le sommet (8) de la courbe (4) avec le repère horaire correspondant, le repère « 11 heures et 5 minutes » dans l'exemple représenté sur la figure 1. On pourra alors prévoir la hauteur de marée à une heure donnée, par appréciation du rapport de longueur radial de la surface 4 par rapport à la surface colorée (5). Par exemple, à 5 heures, la marée sera basse sur l'exemple représenté en figure 1.

On pourra également déterminer l'heure à laquelle la marée atteindra une valeur donnée. Toujours dans l'exemple de la figure 1, la marée basse sera atteinte à 5 heures.

La couronne (3) progressera doucement, en se déplaçant de 2/31 de tour par jour.

La figure 2 représente une vue de face d'une montre selon la deuxième variante.

La couronne (3) présente cette fois une courbe (9) bilobée. Le cadran fixe présente non plus 12, mais 24 indications horaires. Ces indications horaires s'étendent non plus sur 360 degrés comme sur la figure 1, mais sur 347,776°.

La courbe est sensiblement sinusoïdale, avec un rayon R variant angulairement comme suit :$\text{R=R'+|k.sinθ|}$ Où :
R' désigne le rayon minimal, pour une position angulaire de 0 ou de la valeur maximale d'environ 360°
θ désigne la position angulaire à partir d'une valeur initiale.

La couronne (3) comporte 29 dents de 12,414°.

Cette variante permet de réduire l'erreur hebdomadaire à 6mn par semaine.

La figure 3 représente une vue de face d'une montre selon la troisième variante.

La couronne (3) est modifiée pour présenter 44 dents de 8,182°. La courbe (10) est une courbe trilobée. Le cadran (7) présente 24 indications horaires s'étendant sur 231,85°.

La courbe (10) est une courbe sensiblement sinusoïdale dont le rayon R varie angulairement comme suit :$\text{R=R'+|k.sin3θ/2@|}$ Où :
R' désigne le rayon minimal, pour une position angulaire de 0 ou de la valeur maximale d'environ 360°
θ désigne la position angulaire à partir d'une valeur initiale.

La figure 4 représente une vue de face d'une montre selon la quatrième variante.

La couronne (3) est modifiée pour présenter 59 dents de 6,112°. La courbe (11) est une courbe quadrilobée. Le cadran (7) présente 24 indications horaires s'étendant sur 173,888°.

La courbe (11) est une courbe sensiblement sinusoïdale dont le rayon R varie angulairement comme suit :$\text{R=R'+|k.sin2θ|}$ Où :
R' désigne le rayon minimal, pour une position angulaire de 0 ou de la valeur maximale d'environ 360°
θ désigne la position angulaire à partir d'une valeur initiale.

Le nombre de dents de la couronne (3) est proche du double du nombre de dents d'une couronne indicatrice de date. Le mécanisme double le nombre de dents d'une couronne indicatrice de date, ce qui pour certains mouvements horlogers, nécessite une évolution minime.

## Revendications

1. Montre indicatrice de marée du type comportant un organe mobile (3) présentant une courbe (3, 9, 10, 11), entraînée par un mécanisme d'horlogerie et un cadran (7) comportant des indications horaires, caractérisée en ce que l'organe mobile (3) est entraîné par le pignon d'entraînement de la couronne indicatrice de date.

2. Montre indicatrice de marée selon la revendication 1 caractérisée en ce que l'organe mobile présente 31 dents pour l'engrainage avec le pignon d'entraînement.

3. Montre indicatrice de marée selon la revendication 1 ou 2 caractérisée en ce que l'organe mobile est concentrique avec un cadran (7) comportant des repères horaires pour la détermination de la situation de la marée à une heure déterminée.

4. Montre indicatrice de marée selon l'une quelconque des revendications précédentes caractérisée en ce que le cadran (7) comportant les indications horaires s'étende sur environ 360° et présente 12 divisions horaires, et en ce que l'organe mobile présente une courbe (3) unilobée.

5. Montre indicatrice de marée selon l'une quelconque des revendications précédentes caractérisée en ce que le cadran (7) comportant les indications horaires s'étend sur environ 348° et présente 24 divisions horaires, et en ce que l'organe mobile présente une courbe bilobée (9).

6. Montre indicatrice de marée selon l'une au moins des revendications précédentes caractérisée en ce que l'organe mobile présente 29 dents pour l'entraînement par le pignon d'entraînement du dateur.

7. Montre indicatrice de marée selon la revendication 1 ou 2 caractérisée en ce que le cadran (7) comportant les indications horaires s'étend sur environ 232° et présente 24 divisions horaires, et en ce que l'organe mobile présente une courbe trilobée (10).

8. Montre indicatrice de marée selon la revendication 7 caractérisé en ce que le pignon présente 44 dents pour l'entraînement par le pignon dateur.

9. Montre indicatrice de marée selon la revendication 1 ou 2 caractérisée en ce que le cadran (7) comportant les indications horaires s'étendent sur environ 174° et présente 24 divisions horaires, et en ce que l'organe mobile présente une courbe (11) quadrilobée.

10. Montre indicatrice de marée selon la revendication 9 caractérisée en ce que l'organe mobile présente 59 dents pour l'entraînement par le pignon d'entraînement du dateur.

11. Montre indicatrice de marée selon l'une au moins des revendications précédentes caractérisée en ce que le cadran (7) peut être déplacé en rotation pour faire coïncider une heure de marée et un niveau de marée connus.
